# EUROPÄISCHE PATENTSCHRIFT

(11) **EP 3 761 336 B1**
(45) Veröffentlichungstag und Bekanntmachung des Hinweises auf die Patenterteilung: **06.11.2024**
(21) Anmeldenummer: 20183952.9
(22) Anmeldetag: 03.07.2020
(51) Int. Cl.: H01H 33/12, H01H 33/70, H01H 33/91

(54) **GEKAPSELTE LÖSCHKAMMER**
ENCAPSULATED QUENCHING CHAMBER
CHAMBRE D'EXTINCTION BLINDÉE

(30) Priorität: 05.07.2019 DE 102019118267
(43) Veröffentlichungstag der Anmeldung: 06.01.2021
(73) Patentinhaber: Fritz Driescher KG Spezialfabrik für Elektrizitätswerksbedarf GmbH & Co., D-41844 Wegberg (DE)
(72) Erfinder: BERNARDS, Stefan, 41812 Erkelenz (DE); BÜNGER, Stefan, 41812 Erkelenz (DE)
(74) Vertreter: Lenzing Gerber Stute

(56) Entgegenhaltungen:
- EP-A1- 2 445 068
- EP-A2- 0 483 840
- WO-A1-2017/207763
- DE-A1- 3 247 121

## Beschreibung

Die vorliegende Erfindung betrifft einen Lasttrennschalter, insbesondere für Mittelspannungsschaltanlagen, mit einer gekapselten, ein Löschgas enthaltenden Löschkammer, wobei in der Löschkammer ein erster Kontakt und ein zweiter Kontakt vorgesehen sind, wobei mindestens der erste Kontakt relativ zum zweiten Kontakt beweglich ist, so dass die Kontakte voneinander getrennt und miteinander in Verbindung gebracht werden können, und einem Löschgas enthaltenden Kompressionsraum, der während des Trennens der Kontakte durch einen Kolben verkleinert wird, und mindestens einen von dem Kompressionsraum ausgehenden Löschgaskanal mit einer Düse, die geeignet ist, Löschgas in Richtung einer Trennstrecke zwischen den Kontakten zu lenken.

Lasttrennschalter sind bekannt und werden vielfach in Mittelspannungsanlagen eingesetzt. Beim Trennen der Kontakte von Lasttrennschaltern unter Last entstehen Schaltlichtbögen zwischen den Kontakten, die an den Kontakten thermische Schäden verursachen können und daher zügig gelöscht werden müssen. Zum Löschen der Lichtbögen sind die Kontakte in einer Kammer angeordnet, die üblicherweise mit einem Löschgas gefüllt ist. Das Löschgas dient dabei nicht nur der Isolation der voneinander getrennten Kontakte, sondern es wird auch eingesetzt, um einen Schaltlichtbogen während des Schaltens zu beblasen und zu kühlen. Als Löschgas wurde wegen seiner extrem guten Isolationseigenschaften bislang überwiegend SF₆ eingesetzt. Aufgrund des hohen Erderwärmungspotentials von SF₆ gibt es erhebliche Bestrebungen, SF₆ durch andere Isolationsgase oder Isolationsgasgemische zu ersetzen wie beispielsweise Gasgemische, die Fluorketone oder Fluornitrile enthalten. Diese Gasgemische haben aber in aller Regel schlechtere Isolationseigenschaften.

Aus der WO 2017/207763 A1 ist ein Lasttrennschalter mit einem ein Löschgas bei einem sogenannten Umgebungsdruck enthaltenden Behälter und darin angeordneten Schalterkontakten bekannt, von denen einer linear beweglich ist. Der Schalter weist darüber hinaus eine im Behälter angeordnete Kompressionskammer auf, in der Löschgas während des Trennens der Schalterkontakte durch einen mit dem beweglichen Kontakt verbundenen Kolben komprimiert wird. Das Löschgas wird über einen Kanal in Richtung einer Trennstrecke zwischen den sich öffnenden Kontakten geführt, um einen beim Trennen der Kontakte sich bildenden Schaltlichtbogen zu beblasen. Die Düse am Ende des Kanals ist derart ausgebildet, dass das Löschgas von allen Seiten im Wesentlichen radial auf die Trennstrecke geblasen wird. Dabei entsteht ein Staupunkt, durch den der Lichtbogen eingeschnürt, dadurch gekühlt und letztendlich gelöscht werden soll.

Aus der DE 32 47 121 A1 ist ein Schaltungsunterbrecher bekannt, bei dem der Lichtbogen, der bei der Kontakttrennung zwischen einem stationären und einem beweglichen Lichtbogenkontakt entsteht, mit einem Löschgas beblasen wird. Das Löschgas wird in einer Pufferkammer entsprechend der Trennbewegung des beweglichen Lichtbogenkontakts komprimiert, indem das Volumen der Pufferkammer verkleinert wird. Nach einer vorgegebenen Strecke des beweglichen Lichtbogenkontakts wird das Löschgas durch eine Passage geleitet und aus einer Düse gegen den Lichtbogen geblasen.

Eine Aufgabe der vorliegenden Erfindung besteht darin, einen kompakten Lasttrennschalter zu schaffen, der eine einfache und effiziente Löschung eines Schaltlichtbogens ermöglicht.

Diese Aufgabe wird durch einen Lasttrennschalter mit den Merkmalen des Anspruchs 1 gelöst.

Weitere vorteilhafte Ausführungsformen der Erfindung ergeben sich aus den Merkmalen der Unteransprüche.

Unter einer Trennstrecke wird hier und im Folgenden die lichte Strecke verstanden, die zwischen dem Kontaktpaar bei geöffnetem Schalter besteht, wobei die Strecke bei einem Kontaktpaar mit einem beweglichen Kontakt durch den Weg eines zentralen Punktes definiert wird, der Schnittpunkt einer zentralen Achse des beweglichen Kontaktes mit einer Ebene ist, die senkrecht zur Bewegungsrichtung des beweglichen Kontaktes und durch einen Bereich verläuft, in dem der bewegliche Kontakt mit dem anderen Kontakt des Kontaktpaares in Kontakt stehen kann. Sind beide Kontakte des Kontaktpaares beweglich, wird die Trennstrecke durch den Weg der zentralen Punkte beider beweglichen Kontakte definiert. Die Strecke kann linear oder gekrümmt sein.

Der Kern der Erfindung besteht darin, über die anspruchsgemäß gerichtete Strömung des Löschgases einen Schaltlichtbogen gezielt zu beblasen. Durch die Strömung wird das ionisierte Löschgas, das den Schaltlichtbogen leitet, durch das noch nicht ionisierte Löschgas ersetzt. Es hat sich überraschend herausgestellt, dass durch eine Anströmung der Trennstrecke in einem spitzen Winkel von 10 bis 45° das Löschen des Schaltlichtbogens äußerst effizient erfolgt.

Die Strömung wird insbesondere dadurch erzeugt, dass das Löschgas im Kompressionsraum während des Schaltvorgangs komprimiert wird. Das Komprimieren des Löschgases kann dadurch erfolgen, dass eine Wandung des Kompressionsraums mit der Bewegung des mindestens einen beweglichen Kontakts gekoppelt ist. Zweckmäßigerweise kann der die Löschkammer unterteilende Kolben mit einem beweglichen Kontakt gekoppelt sein, so dass sich der Kolben bewegt, wenn sich der bewegliche Kontakt bewegt. Beim Trennen der geschlossenen Kontakte wird dabei der Kompressionsraum verkleinert und das darin befindliche Löschgas komprimiert, während sich der Schaltraum vergrößert und ein Unterdruck relativ zum vorherigen Druck im Schaltraum erzeugt wird, so dass die Strömung des Löschgases nicht nur durch den Überdruck im Kompressionsraum, sondern auch durch den Unterdruck im Schaltraum beschleunigt wird

In einer bevorzugten Ausführungsform verläuft mindestens einer der Löschgaskanäle durch den Kolben. Alternativ oder in Ergänzung hierzu kann der erste Kontakt von einer Hülse umgeben sein, in der mindestens einer der Löschgaskanäle angeordnet ist. Dabei kann die Hülse vorzugsweise mit dem ersten Kontakt, den sie umgibt, und damit auch mit dem Kolben fest verbunden und insbesondere damit einstückig ausgebildet sein. Alternativ kann die Hülse ortsfest in der Kammer vorgesehen sein, so dass sich der erste Kontakt innerhalb der Hülse bewegt, wobei dann der Kolben vorzugsweise fest mit dem ersten Kontakt verbunden ist.

Mindestens einer der Löschgaskanäle kann beispielsweise als vergleichsweise schmale Kanalröhre am Kontakt vorbeigeführt sein oder einen der Kontakte ringartig teilweise oder vollständig umgreifen. Erfindungsgemäß sind mehrere Löschgaskanäle vorgesehen, die, insbesondere in Umfangsrichtung gleichmäßig verteilt, um einen der Kontakte herum angeordnet sind, so dass ein Schaltlichtbogen von mehreren Seiten gleichmäßig mit Löschgas beblasen wird. Außerdem sind Düsen der Kanäle in zwei oder mehreren in axialer Richtung eines der Kontakte hintereinander liegenden Ebenen angeordnet sind. Dadurch kann ein größerer Bereich der Trennstrecke vergleichsweise gleichmäßig mit Löschgas beblasen werden.

In einer einfachen Ausführungsform der Erfindung weist der erste Kontakt einen Kontaktstift und der zweite Kontakt einen Tulpenkontakt auf. Zusammenwirkende Kontaktpaare bestehend aus Kontaktstift und Tulpenkontakt sind an sich bekannt, Üblicherweise fährt der Kontaktstift beim Schließen der Kontakte mit einer linearen Bewegung in den Tulpenkontakt ein. Ist die Tulpe als beweglicher Kontakt ausgebildet, liegt der die Trennstrecke definierende zentrale Punkt in einer Ebene, die durch die Kontaktpunkte der Kontaktfinger des Tulpenkontakts verläuft, und auf der zentralen Längsachse des Tulpenkontakts. Gerade bei Kontaktpaaren aus Kontaktstift und Tulpe ist die Erfindung von besonderem Vorteil, da der Schaltlichtbogen üblicherweise nicht entlang der Trennstrecke, sondern schräg dazu vom Kontaktstift zu den Kontaktflächen des Tulpenkontakts verläuft, so dass die Löschgasströmung einen Schaltlichtbogen quer anströmt. Die relative Bewegung von Kontaktstift und Tulpenkontakt zueinander ist in aller Regel axial.

Gemäß einer weiteren erfindungsgemäßen Ausgestaltung sitzt der Tulpenkontakt in einem Becher, in dessen Wandung, insbesondere Seitenwandung, mindestens eine das Innere des Bechers mit der Umgebung des Bechers im Schaltraum verbindende Öffnung vorgesehen ist. Werden die Kontakte voneinander getrennt, entsteht dadurch nicht nur im Schaltraum, sondern insbesondere innerhalb des Tulpenkontakts, ein Unterdruck, durch den die durch die Kanäle geführte Löschgasströmung noch weiter beschleunigt wird.

Vorzugsweise ist der erfindungsgemäße Lasttrennschalter genau mit einem ersten und einem zweiten Kontakt ausgeführt.

Im Folgenden wird die Erfindung anhand von Figuren, in denen bevorzugte Ausführungsbeispiele der Erfindung dargestellt sind, näher erläutert.

Es zeigen:
- Fig. 1:: eine Schnittansicht eines erfindungsgemäßen Lasttrennschalters in geöffnetem Schaltzustand Zustand;
- Fig. 2:: eine Schnittansicht des erfindungsgemäßen Lasttrennschalters der Fig. 1 in einem Schaltzustand während des Öffnens bzw. Schließens des Lasttrennschalters;
- Fig. 3:: einen vergrößerten Ausschnitt der Schnittansicht der Fig. 1; und
- Fig. 4: eine Schnittansicht eines erfindungsgemäßen, mit einem Tulpenkontakt ausgebildeten Kontakts.

In Figur 1 ist ein erfindungsgemäßer Lasttrennschalter in offener Schaltstellung gezeigt. In Figur 2 ist der gleiche Lasttrennschalter in einer Schaltstellung während des Öffnens bzw. Schließens des Schalters gezeigt. Der Lasttrennschalter weist eine gekapselte, ein Löschgas enthaltende Löschkammer 1 auf. In der Löschkammer sind ein erster Kontakt mit einem Kontaktstift 2 und ein zweiter Kontakt mit einem in einem Becher 3 angeordneten Tulpenkontakt 4 vorgesehen. Der Kontaktstift 2 ist an dem vorderen Ende eines Bolzens 5 angeordnet, der durch die Bodenwand 6 der Löschkammer 1 hindurchgeführt ist und dessen unteres Ende einen ersten Schalterpol 7 bildet. Der Tulpenkontakt 4 ist mit einem außerhalb der Löschkammer 1 angeordneten Schalterpol 8 elektrisch verbunden. Beide Kontakte sind konzentrisch zu einer Längsachse L angeordnet, in deren Richtung der Bolzen 5 axial beweglich ist, so dass der Kontaktstift 2 in den Tulpenkontakt 4 eingeführt werden kann, um eine leitende Verbindung herzustellen, und Kontaktstift 2 und Tulpenkontakt 4 wieder voneinander getrennt werden können.

Da der Bolzen 5 des ersten Kontakts einen größeren Durchmesser aufweist als der Kontaktstift 2, ist am Übergang zwischen Kontaktstift 2 und Bolzen 4 eine Schulter ausgebildet. Auf der Schulter sitzt ein Kolben 9, der die Löschkammer 1 in einen Schaltraum 11, in dem Kontaktstift 2 und Tulpenkontakt 4 angeordnet sind, und einen Kompressionsraum 12 trennt. Der Kolben 9 ist mit einer Hülse 13 gasdicht verbunden, die sich konzentrisch um den Kontaktstift 2 herum erstreckt und diesen überragt. Der Innendurchmesser der Hülse 13 ist derart, dass sie den Becher 3 umschließt, wenn der Kontaktstift 2 in den Tulpenkontakt 4 einfährt.

Der Kompressionsraum 12 ist mit dem Schaltraum 11 über eine Vielzahl von Löschgaskanälen 14, 15 verbunden, die durch den Kolben 9 und die Hülse 13 geführt sind. Wie insbesondere in Figur 3 zu sehen ist, verlaufen die Löschgaskanäle 14, 15 ausgehend von ihrem kompressionsraumseitigen Ende zunächst parallel zur Längsachse L und knicken dann in einem stumpfen Winkel auf die Längsachse L zu ab, so dass ihre Längsachse bis zu ihrer Austrittsöffnung 16, 17 (Düse) an der Innenseite der Hülse 11 in einem spitzen Winkel α, β zur Längsachse L und damit zur Trennstrecke T verlaufen. Der Winkel α, β der Längsachse des Löschgaskanals im Bereich seiner Austrittsöffnung (Düse) zur Längsachse L und damit zur Trennstrecke zwischen den geöffneten Kontakten liegt vorzugsweise in einem Bereich von etwa 10 bis 45°, wobei der Austrittswinkel aller Düsen 16, 17 gleich, aber auch voneinander verschieden sein kann.

Die Düsen 16, 17 sind an der Innenseite der Hülse 13 in zwei Ebenen gleichmäßig in Umfangsrichtung verteilt angeordnet, wobei die Düsen 16, 17 der Ebenen jeweils gleichmäßig versetzt zueinander angeordnet sind, so dass das Beblasen der Trennstrecke mit Löschgas über einen breiteren Bereich erfolgt, wobei die in der Darstellung obere der beiden Düsenebenen den abgerundeten Kopf des Kontaktstiftes 2 schneidet.

Figur 4 zeigt einen mit einem Tulpenkontakt ausgebildeten zweiten Kontakt in einer bevorzugten Ausführungsform. Der Tulpenkontakt sitzt mit seinen Kontaktfingern 21 in einem Becher 22, an dessen offener Stirnseite ein ringförmiger Abbrandkontakt 23 vorgesehen ist. Der Becher 22 weist nah seines Bodens über seinen Umfang verteilt mehrere Öffnungen 24a, 24b, 24c auf, die den Innenraum des Bechers 22 mit der Umgebung des Kontaktes verbinden. Somit kann einerseits beim Einschlagen und Ausfahren des Kontaktstifts 2 in bzw. aus dem Tulpenkontakt 4 Löschgas aus dem Innenraum des Bechers 22 entweichen bzw. in dieses eingesogen werden.

Wird der Kontaktstift 2, der in einer geschlossenen Schalterstellung vollständig in den Tulpenkontakt 4 eingreift, zum Öffnen des Schalters schnell aus dem Tulpenkontakt 4 herausgezogen, wird zum einen das Löschgas im Kompressionsraum 12 vom Kolben 9 komprimiert. Gleichzeitig wird im Schaltraum 11 der Druck reduziert, so dass aufgrund der Druckdifferenz Löschgas durch die Löschgaskanäle 14, 15 strömt. Sind im Becher 3, 22 des zweiten Kontakts Durchgangsöffnungen vorgesehen, kann auch, solange sich der Kontaktstift 2 im Tulpenkontakt 4 befindet, Löschgas aus dem Schaltraum 11 in den Becher 3, 22 nachströmen, so dass durch das Herausziehen des Kontaktstiftes 2 aus dem Tulpenkontakt 4 im Becher kein zusätzlicher Unterdruck entsteht, der die Bewegung des Kontaktstiftes 2 hemmt. Ist der Kontaktstift 2 aus dem Tulpenkontakt 4 herausgezogen, bewirken die Durchgangsöffnungen im Becher außerdem, dass der Löschgasstrom aus den Düsen 16, 17 vergleichsweise ungehindert durch den Becher 4, 22 hindurchströmen kann. Es entsteht an der stirnseitigen Becheröffnung kein wesentlicher Staudruck, der der Strömung des Löschgases aus den Düsen 16, 17 entgegensteht. Dadurch kann die Strömungsgeschwindigkeit des aus den Düsen 16, 17 austretenden Löschgases maximiert werden.

## Patentansprüche

1. Lasttrennschalter, insbesondere für Mittelspannungsschaltanlagen, mit
- einer gekapselten, ein Löschgas enthaltenden Löschkammer (1), wobei in der Löschkammer (1) ein erster Kontakt und ein zweiter Kontakt vorgesehen sind, wobei mindestens der erste Kontakt relativ zum zweiten Kontakt beweglich ist, so dass die Kontakte voneinander getrennt und miteinander in Verbindung gebracht werden können, und
- einem Löschgas enthaltenden Kompressionsraum (12), der während des Trennens der Kontakte durch einen Kolben (9) verkleinert wird, und
- mehreren vom Kompressionsraum (12) ausgehenden Löschgaskanälen (14, 15) mit jeweils einer Düse (16, 17), die geeignet ist, Löschgas in Richtung einer Trennstrecke (T) zwischen den Kontakten zu lenken,
wobei
- die gekapselte Löschkammer (1) durch den Kolben (9) in einen Schaltraum (11), in dem die Kontakte miteinander in Kontakt gebracht werden können, und den Kompressionsraum (12) unterteilt ist,
- die mehreren Löschgaskanäle (14, 15) den Kompressionsraum (12) mit dem Schaltraum (11) verbinden,
- die Düse (16, 17) am schaltraumseitigen Ende des jeweiligen Löschgaskanals (14, 15) vorgesehen ist und in einem Winkel (α, β) im Bereich von 10 bis 45° zur Trennstrecke (T) ausgerichtet ist, und
- die mehreren Löschgaskanäle (14, 15) um einen der Kontakte herum angeordnet sind und mindestens zwei Düsen (16, 17) vorgesehen sind, die in unterschiedlichen, in axialer Richtung eines der Kontakte hintereinander liegenden Ebenen angeordnet sind.

2. Lasttrennschalter nach Anspruch 1, wobei mindestens einer der Löschgaskanäle (14, 15) durch den Kolben verläuft.

3. Lasttrennschalter nach Anspruch 1 oder 2, wobei der erste Kontakt von einer Hülse (13) umgeben ist, in der mindestens einer der Löschgaskanäle (14, 15) angeordnet ist, wobei die Hülse (13) insbesondere konzentrisch zum ersten Kontakt angeordnet ist.

4. Lasttrennschalter nach Anspruch 3, wobei Kolben (9) und Hülse (13) miteinander verbunden und insbesondere einstückig sind.

5. Lasttrennschalter nach einem der vorstehenden Ansprüche, wobei die mehreren Löschgaskanäle (14, 15) in Umfangsrichtung gleichmäßig verteilt um einen der Kontakte herum angeordnet sind.

6. Lasttrennschalter nach einem der vorstehenden Ansprüche, wobei der erste Kontakt einen Kontaktstift (2) und der zweite Kontakt einen Tulpenkontakt (4) aufweist, wobei vorzugsweise mindestens einer der beiden Kontakte axial zum anderen relativ beweglich ist.

7. Lasttrennschalter nach Anspruch 6, wobei der Tulpenkontakt (4) in einem Becher (3, 22) sitzt, in dessen Wandung, insbesondere Seitenwandung, mindestens eine das Innere des Bechers (22) mit der Umgebung des Bechers (22) im Schaltraum (11) verbindende Öffnung (24a, 24b, 24c) vorgesehen ist.

8. Lasttrennschalter nach Anspruch 6 oder 7, wobei er genau einen ersten und genau einen zweiten Kontakt aufweist.

## Claims

1. Load break switch, in particular for medium-voltage switchgear, having
- an encapsulated extinguishing chamber (1) containing an extinguishing gas, a first contact and a second contact being provided in the extinguishing chamber (1), at least the first contact being movable relative to the second contact so that the contacts can be separated from one another and brought into connection with one another, and
- a compression chamber (12) containing extinguishing gas, which is reduced in size by a piston (9) during the separation of the contacts, and
- a plurality of extinguishing gas ducts (14, 15) extending from the compression chamber (12), each having a nozzle (16, 17) which is suitable for directing extinguishing gas in the direction of a separation path (T) between the contacts,
wherein
- the encapsulated extinguishing chamber (1) is divided by the piston (9) into a switching chamber (11), in which the contacts can be brought into contact with one another, and the compression chamber (12),
- the plurality of extinguishing gas ducts (14, 15) connects the compression chamber (12) to the switching chamber (11),
- the nozzle (16, 17) is provided at the switching chamber-side end of the respective extinguishing gas duct (14, 15) and is aligned at an angle (α, β) in the range from 10 to 45° to the separation distance (T), and
- the plurality of extinguishing gas ducts (14, 15) is arranged around one of the contacts and at least two nozzles (16, 17) are provided which are arranged in different planes lying one behind the other in the axial direction of one of the contacts.

2. Load break switch according to claim 1, wherein at least one of the extinguishing gas ducts (14, 15) extends through the piston.

3. Load break switch according to claim 1 or 2, wherein the first contact is surrounded by a sleeve (13) in which at least one of the extinguishing gas ducts (14, 15) is arranged, wherein the sleeve (13) is arranged in particular concentrically to the first contact.

4. Load break switch according to claim 3, wherein the piston (9) and sleeve (13) are connected to one another and in particular are monobloc.

5. Load break switch according to any one of the preceding claims, wherein the plurality of extinguishing gas ducts (14, 15) is arranged evenly distributed in the circumferential direction around one of the contacts.

6. Load break switch according to one of the preceding claims, wherein the first contact comprises a contact pin (2) and the second contact comprises a tulip contact (4), wherein preferably at least one of the two contacts is axially movable relative to the other.

7. Load break switch according to claim 6, wherein the tulip contact (4) is seated in a cup (3, 22), in the wall of which, in particular the side wall, at least one opening (24a, 24b, 24c) connecting the interior of the cup (22) to the surroundings of the cup (22) in the switching chamber (11) is provided.

8. Load break switch according to claim 6 or 7, wherein it has exactly one first and exactly one second contact.

## Revendications

1. Interrupteur-sectionneur, en particulier pour des installations de commutation à moyenne tension, comprenant
- une chambre d'extinction (1) encapsulée contenant un gaz d'extinction, dans lequel un premier contact et un deuxième contact sont prévus dans la chambre d'extinction (1), dans lequel au moins le premier contact est mobile par rapport au deuxième contact, de sorte que les contacts puissent être séparés l'un de l'autre et amenés en relation l'un avec l'autre, et
- une chambre de compression (12) contenant du gaz d'extinction qui est réduit par un piston (9) pendant la séparation des contacts, et
- plusieurs canaux de gaz d'extinction (14, 15) partant de la chambre de compression (12) avec respectivement une buse (16, 17) qui est appropriée pour diriger du gaz d'extinction dans la direction d'une distance de séparation (T) entre les contacts,
dans lequel
- la chambre d'extinction (1) encapsulée est sous-divisée par le piston (9) en une chambre de commutation (11), dans laquelle les contacts peuvent être amenés en contact les uns avec les autres, et la chambre de compression (12),
- les plusieurs canaux de gaz d'extinction (14, 15) relient la chambre de compression (12) à la chambre de commutation (11),
- la buse (16, 17) est prévue à l'extrémité côté chambre de commutation du canal de gaz d'extinction (14, 15) respectif et est orientée selon un angle (α, β) dans la plage de 10 à 45° par rapport à la distance de séparation (T), et
- les plusieurs canaux de gaz d'extinction (14, 15) sont agencés autour de l'un des contacts et au moins deux buses (16, 17) sont prévues, lesquelles sont agencées dans des plans différents, situés les uns derrière les autres dans la direction axiale de l'un des contacts.

2. Interrupteur-sectionneur selon la revendication 1, dans lequel au moins l'un des canaux de gaz d'extinction (14, 15) traverse le piston.

3. Interrupteur-sectionneur selon la revendication 1 ou 2, dans lequel le premier contact est entouré d'une douille (13) dans laquelle au moins l'un des canaux de gaz d'extinction (14, 15) est agencée, dans lequel la douille (13) est en particulier agencée de façon concentrique par rapport au premier contact.

4. Interrupteur-sectionneur selon la revendication 3, dans lequel le piston (9) et la douille (13) sont reliés l'un à l'autre et sont en particulier d'une seule pièce.

5. Interrupteur-sectionneur selon l'une des revendications précédentes, dans lequel les plusieurs canaux de gaz d'extinction (14, 15) sont agencés autour de l'un des contacts de façon à être répartis uniformément dans la direction circonférentielle.

6. Interrupteur-sectionneur selon l'une des revendications précédentes, dans lequel le premier contact présente une broche de contact (2) et le deuxième contact présente un contact tulipe (4), dans lequel de préférence au moins l'un des deux contacts est mobile axialement par rapport à l'autre.

7. Interrupteur-sectionneur selon la revendication 6, dans lequel le contact tulipe (4) repose dans un godet (3, 22) dans la paroi duquel, en particulier la paroi latérale, est prévue au moins une ouverture (24a, 24b, 24c) reliant l'intérieur du godet (22) à l'environnement du godet (22) dans la chambre de commutation (11).

8. Interrupteur-sectionneur selon la revendication 6 ou 7, dans lequel il présente exactement un premier contact et exactement un deuxième contact.
